# EUROPÄISCHE PATENTSCHRIFT

(11) **EP 0 279 049 B1**
(45) Veröffentlichungstag und Bekanntmachung des Hinweises auf die Patenterteilung: **23.10.1991**
(21) Anmeldenummer: 87118329.9
(22) Anmeldetag: 10.12.1987
(51) Int. Cl.: E04G 11/50, E04G 17/14, E04C 3/292

(54) **Schalungsplatten-Träger für Betonierungsschalungen**
Shuttering board-support for concrete shutterings
Poutre support de panneaux de coffrage pour coffrages de béton

(30) Priorität: 19.02.1987 DE 3705356
(43) Veröffentlichungstag der Anmeldung: 24.08.1988
(73) Patentinhaber: Hollmann, Niels, Dipl.-Ing., I-39030 Olang/Bz (IT)
(72) Erfinder: Hollmann, Niels, Dipl.-Ing., I-39030 Olang/Bz (IT)
(74) Vertreter: Klunker . Schmitt-Nilson . Hirsch

(56) Entgegenhaltungen:
- EP-A- 0 114 015
- BE-A- 780 922
- DE-A- 3 004 860
- GB-A- 560 461
- US-A- 2 167 835

## Beschreibung

Die Erfindung bezieht sich auf einen Schalungsplatten-Träger, der als Profilträger aus gebogenem Blech ausgebildet ist, mit einem mindestens für einen Teil seiner Breite umgebogen mehrlagigen Anlagebereich zum Anlegen der jeweiligen Schalungsplatte, einem von dem Anlagebereich fortragenden Stegbereich, der zwei beabstandete Stegblechbereiche aufweist, und einem Abschlußbereich an dem dem Anlagebereich abgewandten Rand des Stegbereichs.

Es sind mehrere Arten des Aufbaus von Schalungen für das Betonieren bekannt. Eine dieser Arten setzt vergleichsweise großformatige Schalungsplatten ein, die rückseitig jeweils durch mehrere beabstandete Träger abgestützt und normalerweise an den Trägern befestigt sind. Diese Träger können durch quer zu ihnen verlaufende Gurte oder Riegel miteinander verbunden sein, um die Formstabilität zu erhöhen. Am weitesten verbreitet ist die Ausbildung der Schalungsplatten-Träger als massive oder Gitter-Holzträger. Außerdem kennt man metallische Träger. Die Erfindung bezieht sich auf diejenige Gattung der metallischen Schalungsplattenträger, die als Profilträger aus gebogenem Blech ausgebildet sind und sich infolgedessen durch besonders rationelle Herstellbarkeit auszeichnen.

Aus dem Dokument BE-A-780 922 ist ein Schalungsplatten-Träger der eingangs genannten Art bekannt. Dieser Träger besteht aus zwei, jeweils im Querschnitt etwa C-förmig gebogenen Blechprofilen, die durch Verschweißen von einander zugewandten Ausprägungen in Parallellage miteinander verbunden sind. Bei einem der beiden Blechprofile ist der Anlagebereich und der Abschlußbereich zweilagig. Insgesamt hat der Träger eine Außenkontur mit vom Anlagebereich bis zum Abschlußbereich im wesentlichen gleichbleibender Breite.

Der erfindungsgemäße Schalungsplatten-Träger ist dadurch gekennzeichnet, daß der Träger aus einem durchgehenden Blech besteht, das am Abschlußbereich die beiden Stegblechbereiche miteinander verbindend zu einer teilweise mehrlagigen, hinterschnittenen Nut gebogen ist; und daß der Träger einen im wesentlichen T-förmigen Querschnitt aufweist, bei dem der Anlagebereich breiter als der Stegbereich und der Abschlußbereich ist.

Aus dem Dokument GB-A-560 461 ist ein Träger zur Verwendung bei Gebäudekonstruktionen, konkret für Fußböden und Dächer, bekannt. Dieser Träger ist ein Profilträger aus einem durchgehenden, gebogenen Blech und weist eine überall einlagige, hinterschnittene Nut am Abschlußbereich auf. Der Abschlußbereich ist etwa gleich breit wie der Anlagebereich, und der Stegbereich verbreitert sich in Richtung vom Anlagebereich zum Abschlußbereich, so daß kein Querschnitt analog dem T-förmigen Querschnitt des erfindungsgemäßen Trägers gegeben ist.

Durch die Mehrlagigkeit des Anlagebereichs und die Verbindung der beiden Stegblechbereiche durch den Abschlußbereich entsteht eine für die Aufnahme der auf den Träger kommenden Biegebeanspruchung günstige Materialansammlung in den Außenbereichen des Trägers. Dies führt zu einem höheren Lasttragvermögen oder zur Möglichkeit, bei gleichbleibendem Lasttragvermögen mit geringerer Blechstärke zu arbeiten. Hieraus resultiert ein günstiges Verhältnis von Gewicht bzw. Preis zu Lasttragvermögen. Durch die teilweise mehrlagige, hinterschnittene Nut ergibt sich eine gesteigerte Materialansammlung im Abschlußbereich. Außerdem kann man die hinterschnittene Nut zur besonders bequemen Anbringung von Querriegeln bzw. Quergurten der Schalungsplatten-Träger und/oder zum Anbringen von Hilfsteilen nutzen, beispielsweise Richtstützen, Betonierkonsolen usw.

Bei dem erfindungsgemäßen Schalungsplatten-Träger könnte man das T-förmige Profil in Anbetracht des Stegbereichs mit zwei beabstandeten Stegblechbereichen und in Anbetracht des die beiden Stegblechbereiche verbindenden Abschlußbereichs als π-förmiges Profil bezeichnen.

Vorzugsweise ist der Anlagebereich nicht durchgehend, sondern weist sozusagen eine schlitzförmige Unterbrechung auf. Dieser Schlitz macht den Träger leichter herstellbar und ist für das Einsetzen einer weiter unten noch genauer angesprochenen Holzleiste günstig. Mit Ausnahme dieses Schlitzes handelt es sich vorzugsweise um einen geschlossenen Profilquerschnitt, was dem Lasttragvermögen weiter förderlich ist.

Vorzugsweise weist der Träger eine Holzleiste auf, die benachbart dem Anlagebereich zwischen die zwei Stegblechbereiche eingesetzt ist. Dieses Einsetzen kann besonders herstellungsgünstig durch Aufspreizen der zwei Stegblechbereiche und anschließendes Einführen durch den aufgeweiteten Schlitz erfolgen. Dabei ist die Erzeugung einer Klemmwirkung auf die Holzleiste möglich, insbesondere wenn die Stegblechbereiche vor dem Einsetzen der Holzleiste leicht zusammenlaufend ausgebildet sind und nach dem Einsetzen der Holzleiste im wesentlichen parallel zueinander verlaufen und dadurch die Holzleiste klemmend halten. Vorzugsweise weisen die zwei Stegblechbereiche durch Biegen gebildete, nach innen weisende Vorsprünge als (hinteren) Anschlag für die Holzleiste auf. Die Ränder des genannten Schlitzes können durch Vorsprünge des Anlagebereichs gebildet sein, die ihrerseits einen (vorderen) Anschlag für die Holzleiste bilden, so daß die Holzleiste allseitig formschlüssig eingeschlossen ist. Die eingesetzte Holzleiste dient in erster Linie der Befestigung der jeweiligen Schalungsplatte an dem betreffenden Träger, insbesondere mittels von der Vorderseite der Schalungsplatte her eingesetzten Schrauben oder auch mittels Nägeln.

Vorzugsweise weist der Anlagebereich auf einer Seite oder auf beiden Seiten des Stegbereichs eine Lochungsreihe auf. Diese Lochungen können insbesondere zur Befestigung der Schalungsplatte an dem jeweiligen Träger dienen, vorzugsweise zum Anschrauben von der Rückseite der Schalungsplatte her.

Es ist ferner in Weiterbildung der Erfindung bevorzugt, daß der Stegbereich mindestens eine Reihe von Lochungen aufweist, insbesondere eine Reihe von Lochungen in demjenigen Bereich, wo die Holzleiste eingelegt ist. Hierbei kann es sich um eine Lochungsreihe handeln, die abwechselnd durchmessergrößere und durchmesserkleinere Lochungen aufweist, wobei insbesondere die durchmesserkleineren Löcher zur zusätzlichen Fixierung der Holzleiste mittels Nägeln oder Schrauben benutzt werden können.

Die in den beiden letzten Absätzen beschriebenen Lochungen können bevorzugt in einem Rastermaß vorgesehen sein, das vorzugsweise ein ganzzahliger Bruchteil der Träger-Normlänge ist. Dies stellt eine praktische Erleichterung für die Möglichkeit dar, den Träger, insbesondere auf eine kürzere Normlänge, zu kürzen oder kürzere Träger miteinander verbunden in Längsrichtung aneinander zu setzen, um dadurch Träger einer größeren Normlänge zu erzeugen.

Es ist besonders bevorzugt, die Lochungen vor dem Biegen des Blechs zu dem im wesentlichen T-förmigen Profil zu stanzen. Dies kann in der Praxis so geschehen, daß man eine Blechbahn von einem Bund abzieht, fortlaufend stanzt, dann die für die jeweils herzustellende Trägerlänge benötigte Länge abschneidet und danach das Profil biegt.

Eine Reihe von Lochungen des Stegbereichs in der Nähe des Abschlußbereichs kann insbesondere dazu genutzt werden, daß man dort Querbolzen anbringt, bei denen Teile eines Verbindungs- und Ausrichtsystems zur Verbindung von Trägern in Längsrichtung angreifen.

Die Erfindung und Weiterbildungen der Erfindung werden im folgenden anhand eines zeichnerisch dargestellten Ausführungsbeispiels noch näher erläutert. Es zeigen:
- Fig. 1: einen Querschnitt durch einen Schalungsplatten-Träger;
- Fig. 2: eine Seitenansicht gemäß II in Figur 1 eines Teilbereichs des Trägers von Figur 1;
- Fig. 3: einen Ausschnitt aus einer Betonierungsschalung mit Schalungsplatten, Schalungsplatten-Trägern, einem Querriegel und einem Verbindungssystem.

In der Querschnittsdarstellung der Figur 1 erkennt man besonders anschaulich einen Anlagebereich 2, einen Stegbereich 4 und einen Abschlußbereich 6 eines Trägers 8. Das Trägerprofil ist aus Blech 10 gebogen. Die Profilgestalt des Trägers 8 kann man als im wesentlichen T-förmig oder genauer als π-förmig oder auch als Omega-förmig (wenn man den Buchstaben Omega mit Begradigungen statt der generellen Rundung betrachtet) bezeichnen. Der Trägerquerschnitt ist vollständig symmetrisch zu seiner Mittelachse 12.

Der Stegbereich 4 ist mit Ausnahme von weiter unten noch genauer zu beschreibenden Vorsprüngen durch zwei mit einem gegenseitigen Abstand von etwa drei bis fünfzehn Zentimeter parallel zueinander verlaufenden Stegblechbereichen 14 gebildet. An einem Rand des Stegbereichs 4 ist jeweils das Blech 10 um 90° nach außen umgebogen und nach einer Strecke, die etwas kleiner als der genannte Stegblechbereichsabstand ist, um 180° zurückgebogen, wobei der zurückgebogene Bereich unter Ausbildung eines Fortsatzes 16 etwas weiter in Richtung zu der Mittelachse 12 weitergeht, als dem dortigen Stegblechbereich 14 entspricht. Zwischen den beiden Fortsätzen 16 ist somit ein Schlitz 18 entstanden, der etwas schmaler ist als der Abstand zwischen den beiden Stegblechbereichen 14. Durch die beschriebenen Blechumbiegungen ist ein zweilagiger Anlagebereich 2 entstanden, dessen Ebene sich rechtwinklig zu den Ebenen der beiden Stegblechbereiche 14 erstreckt.

Am anderen Rand des Stegbereichs 4 ist auf jeder Seite das Blech 10 zunächst um 90° nach innen gebogen, dann nach einem Stück um 180° zurückgebogen, dann wieder um 90° umgebogen parallel verlaufend zu dem Rand des betreffenden Stegblechbereichs 14, und dann um 90° nach innen gebogen, wobei hier, mit durchgehendem Blech 10, sozusagen die Verbindung zwischen den beiden Hälften des Trägers 8, die symmetrisch zur Mittelachse 12 sind, hergestellt ist. Man erkennt in Figur 1, daß durch diese beschriebenen Biegungen ein Abschlußbereich 6 gebildet ist, der die Form einer hinterschnittenen Nut hat und der mit Ausnahme des eigentlichen Verbindungsbereichs 20 zweilagig ist. Die Stegblechbereiche 14 weisen, näher an dem Anlagebereich 2 als an dem Abschlußbereich 6, jeweils einen nach innen weisenden Vorsprung 22 auf, der durch Biegen des Blechs 10 nach innen und wieder zurück gebildet ist. Einerseits zwischen den Fortsätzen 16 und den Vorsprüngen 22 und andererseits zwischen den Stegblechbereichen 14 ist eine Holzleiste 24 mit quadratischem Querschnitt formschlüssig aufgenommen. Zum Einsetzen der Holzleiste 24 ist der Schlitz 18 unter elastischer Aufspreizung der Stegblechbereiche 14 verbreitert worden. Wenn die Stegblechbereiche 14 vor dem Einsetzen der Holzleiste 24 leicht aufeinander zu gelaufen sind, ergibt sich zusätzlich ein klemmendes Einschließen der Holzleiste 24 zwischen den beiden Stegblechbereichen 14.

Es wird ausdrücklich darauf hingewiesen, daß das Querschnittsprofil des Trägers 8 in Figur 1 genau erkennbar ist und dort anschaulicher und präziser entnommen werden kann, als es aufgrund einer Beschreibung mit Worten möglich ist.

Im Anlagebereich 2 ist auf jeder Seite des Stegbereichs 4 eine Reihe von Lochungen 26 vorgesehen. Ferner sind die Stegblechbereiche 14 dort, wo die Holzleiste 24 eingesetzt ist, mit Lochungen versehen, und zwar abwechselnd durchmessergroßen Lochungen 28 und durchmesserkleinen Lochungen 30. Schließlich sind die Stegblechbereiche 14 in der Nähe des Abschlußbereiches 6 jeweils mit einer Reihe von Lochungen 32 versehen. Die Lochungen 28 und die Lochungen 32 sind in einem gegenseitigen Rastermaßabstand a gestanzt. Die Lochungen 30 befinden sich jeweils in der Mitte zwischen zwei benachbarten Lochungen 28.

In Figur 3 erkennt man ein Beispiel des Aufbaus einer Betonierungsschalung mit Hilfe von erfindungsgemäßen Trägern 8. An mehreren parallel zueinander verlaufenden Trägern 8 ist eine Schalungsplatte 34 befestigt, und zwar mittels Schrauben, die von der Vorderseite der Schalungsplatte 34 aus durch diese hindurch in die Holzleiste 24 geschraubt sind, und/oder mit Hilfe von Schrauben, die jeweils von dem Träger her durch den Anlagebereich 2 in die Rückseite der Schalungsplatte 34 eingeschraubt sind. Die Ebene des Anlagebereichs 2 liegt parallel zur Ebene der Schalungsplatte 34, und der Stegbereich 4 ragt rechtwinklig von der Ebene der Schalungsplatte 34 fort.

Ein Querriegel 36 verbindet mehrere Träger 8. Die Befestigung des Querriegels 36 an den Trägern 8 ist dadurch vorgenommen, daß eine nicht gezeichnete Befestigungslasche in die hinterschnittene Nut 38 des Abschlußbereichs 6 des jeweiligen Trägers 8 eingesetzt, um etwa 90° zum Hintergreifen der Nutvorsprünge gedreht und dann mittels eines Schraubbolzens 40 angezogen worden ist. Die Mutter des Schraubbolzens wird gegen eine weitere Lasche 42 gezogen, die hinter geeignete Vorsprünge des Querriegels 36 greift.

Ferner erkennt man in Figur 3, wie sich benachbarte Träger 8 in Längsrichtung aneinander koppeln lassen, und zwar mittels eines Verbindungs- und Ausrichtsystems 44. Dieses System weist eine Schiene 46 auf, die auf die Abschlußbereiche 6 der beiden Träger 8 aufgelegt ist. Klemmstücke 48, die mit in die Bohrungen 32 eingesetzen Bolzen 50 zusammenwirken, klemmen die Schiene 46 zwischen sich und dem jeweiligen Träger 8 fest. Hierdurch ergibt sich eine sehr tragfähige Längsverbindung zweier benachbarter Träger 8 und außerdem eine Ausrichtung der beiden Schalungsplatten 34, die an den benachbarten Trägern 8 befestigt sind.

Die Lochungen 28 und 32 können insbesondere auch als Anbringungs- oder Angriffsstellen für die unterschiedlichsten Hilfsteile dienen, beispielsweise Stoßlaschen, Kranhaken usw.

## Patentansprüche

1. Schalungsplatten-Träger (8), der als Profilträger aus gebogenem Blech (10) ausgebildet ist, mit einem mindestens für einen Teil seiner Breite umgebogen mehrlagigen Anlagebereich (2) zum Anlegen der jeweiligen Schalungsplatte (34), einem von dem Anlagebereich (2) fortragenden Stegbereich (4), der zwei beabstandete Stegblechbereiche (14) aufweist, und einem Abschlußbereich (6) an dem dem Anlagebereich (2) abgewandten Rand des Stegbereichs (4),
dadurch gekennzeichnet,
daß der Träger (8) aus einem durchgehenden Blech (10) besteht, das am Abschlußbereich (6) die beiden Stegblechbereiche (14) miteinander verbindend zu einer teilweise mehrlagigen, hinterschnittenen Nut (38) gebogen ist; und daß der Träger (8) einen im wesentlichen T-förmigen Querschnitt aufweist, bei dem der Anlagebereich (2) breiter als der Stegbereich (4) und der Abschlußbereich (6) ist.

2. Träger nach Anspruch 1,
dadurch gekennzeichnet, daß der Anlagebereich (2) einen im wesentlichen mittigen Schlitz (18) aufweist.

3. Träger nach Anspruch 1 oder 2,
gekennzeichnet durch eine Holzleiste (24), die benachbart dem Anlagebereich (2) zwischen die zwei Stegblechbereiche (14) eingesetzt ist.

4. Träger nach Anspruch 2 und 3,
dadurch gekennzeichnet, daß die Holzleiste (24) unter Aufspreizen der zwei Stegblechbereiche (14) durch den Schlitz (24) eingesetzt ist.

5. Träger nach Anspruch 3 oder 4,
dadurch gekennzeichnet, daß die zwei Stegblechbereiche (14) durch Biegen gebildete, nach innen weisende Vorsprünge (22) als Anschlag für die Holzleiste (24) aufweisen.

6. Träger nach einem der Ansprüche 1 bis 5,
dadurch gekennzeichnet, daß der Abschlußbereich (6) teilweise mehrlagig ist.

7. Träger nach einem der Ansprüche 1 bis 6,
dadurch gekennzeichnet, daß der Anlagebereich (2) mindestens eine Reihe von Lochungen (26) aufweist.

8. Träger nach einem der Ansprüche 1 bis 7,
dadurch gekennzeichnet, daß der Stegbereich (4) mindestens eine Reihe von Lochungen (28; 32) aufweist, vorzugsweise mindestens Lochungen (28) in dem Holzleisten-Einlegbereich.

9. Träger nach Anspruch 7 oder 8,
dadurch gekennzeichnet, daß die Lochungen (26, 28, 32) in einem Rastermaß (a) vorgesehen sind, das vorzugsweise ein ganzzahliger Bruchteil der Träger-Normlänge ist.

10. Träger nach einem der Ansprüche 7 bis 9,
dadurch gekennzeichnet, daß die Lochungen (26, 28, 32) vor dem Biegen zu dem im wesentlichen T-förmigen Profil gestanzt sind.

11. Verfahren zur Herstellung eines Schalungsplatten-Trägers (8) gemäß einem der Ansprüche 1 bis 10,
dadurch gekennzeichnet,
daß in eine von einem Bund abgezogene Blechbahn Lochungen (26; 28; 30; 32) gestanzt werden und daß danach ein gestanzter Blechbahnabschnitt in die Profilträgerform gebogen wird.

12. Verfahren nach Anspruch 11,
dadurch gekennzeichnet,
daß Lochungen (26; 28; 30; 32) in einem Rastermaß (a) fortlaufend gestanzt werden.

## Claims

1. A shuttering board support (8) in the form of a profiled support made of bent sheet metal (10), comprising a multi-layered abutment portion (2) that is bent over for at least part of its width for abutment of the particular shuttering board (34), a web portion (4) projecting from said abutment portion (2) and having two spaced web sheet portions (14), and an end portion (6) at the edge of the web portion (4) facing away from the abutment portion (2),
characterized in that the support (8) consists of a continuous sheet metal member (10) bent at the end portion (6) so as to connect the two web sheet portions (14) to each other and so as to form a partly multi-layered undercut groove (38); and in that the support (8) has a substantially T-shaped cross-section with the abutment portion (2) being wider than the web portion (4) and the end portion (6).

2. A support according to claim 1,
characterized in that the abutment portion (2) has a substantially central slot (18).

3. A support according to claim 1 or 2,
characterized by a wooden ledge (24) inserted between the two web sheet portions (14) at a location adjacent the abutment portion (2).

4. A support according to claims 2 and 3,
characterized in that the wooden ledge (24) is inserted through the slot (24) by spreading apart the two web sheet portions (14).

5. A support according to claim 3 or 4,
characterized in that the two web sheet portions (14) have inwardly directed projections (22) formed by bending and constituting a stop for the wooden ledge (24).

6. A support according to any one of claims 1 to 5,
characterized in that the end portion (6) is partly multi-layered.

7. A support according to any one of claims 1 to 6,
characterized in that the abutment portion (2) has at least one row of perforations (26).

8. A support according to any one of claims 1 to 7,
characterized in that the web portion (4) has at least one row of perforations (28; 32), preferably at least perforations (28) in the wooden ledge insertion region.

9. A support according to claim 7 or 8,
characterized in that the perforations (26, 28, 32) are provided at a centerline spacing (a) which is preferably an integral fraction of the support standard length.

10. A support according to any one of claims 7 to 9,
characterized in that the perforations (26, 28, 32) are stamped prior to bending the substantially T-shaped profile.

11. A method of manufacturing a shuttering board support (8) according to any one of claims 1 to 10,
characterized in that perforations (26; 28; 30; 32) are stamped into a metal sheet withdrawn from a coil and in that a stamped metal sheet section is then bent so as to form the profiled support shape.

12. A method according to claim 11,
characterized in that the perforations (26; 28; 30; 32) are continuously stamped at a centerline spacing (a) from each other.

## Revendications

1. Poutre support de panneaux de coffrage (8), réalisée sous forme de poutre profilée (10) en tôle pliée, avec au moins une zone d'appui multicouches (2), repliée sur une partie de sa largeur, pour appuyer le panneau de coffrage (34) respectif, une zone d'âme (4), qui présente deux zones de tôle d'âme (14) espacées, et une zone de délimitation (6) située sur le bord, opposé à la zone d'appui (2), de la zone d'âme (4), caractérisée en ce que la poutre support (8) se compose d'une tôle continue (10), repliée sur la zone de délimitation (6), en reliant entre elles les deux zones de tôle d'âme (14) en formant une rainure (38) partiellement multicouche, dotée d'une contre-dépouille et que la poutre support (8) présente une section transversale sensiblement en forme de T, pour laquelle la zone d'appui (2) est plus large que la zone d'âme (4) et que la zone de délimitation (6).

2. Poutre support selon la revendication 1, caractérisée en ce que la zone d'appui (2) présente une fente (18) sensiblement centrale.

3. Poutre support selon la revendication 1 ou 2, caractérisée par une latte en bois (24), insérée au voisinage de la zone d'appui (2), entre les deux zones de tôle d'âme (14).

4. Poutre support selon les revendications 2 et 3, caractérisée en ce que la latte en bois (24) est insérée à travers la fente (24) en écartant les deux zones de tôle d'âme (14).

5. Poutre support selon la revendication 3 ou 4, caractérisée en ce que les deux zones de tôle d'âme (14) présentent des saillies (22) tournées vers l'intérieur, formées par pliage, servant de butée à la latte en bois (24).

6. Poutre support selon l'une des revendications 1 à 5, caractérisée en ce que la zone de délimitation (6) est partiellement multicouche (6).

7. Poutre support selon l'une des revendications 1 à 6, caractérisée en ce que la zone d'appui (2) présente au moins une série de perçages (26).

8. Poutre support selon l'une des revendications 1 à 7, caractérisée en ce que la zone d'âme (4) présente au moins une série de perçages (28;32), de préférence au moins des perçages (28) ménagés dans la zone d'insertion de la latte en bois.

9. Poutre support selon la revendication 7 ou 8, caractérisée en ce que les perçages (26,28,32) sont prévus disposés suivant un espacement (a) qui est de préférence une fraction, par un nombre entier, de la longueur normalisée de la poutre support.

10. Poutre support selon l'une des revendications 7 à 9, caractérisée en ce que les perçages (26,28,32) sont produits par estampage avant le pliage formant un profilé sensiblement en forme de T.

11. Procédé de fabrication d'une poutre support de panneaux de coffrage (8) selon l'une des revendications 1 à 10, caractérisé en ce que des perçages (26;28;30;32) sont estampés dans une bande de tôle séparée par une partie pleine et qu'une section de bande de tôle estampée est ensuite soumise à un pliage produisant la forme profilée de la poutre support.

12. Procédé selon la revendication 11, caractérisé en ce que des perçages (26;28;30;32) sont estampés sans discontinuer, suivant un espacement (a).
